# EUROPÄISCHE PATENTSCHRIFT

(11) **EP 2 638 296 B1**
(45) Veröffentlichungstag und Bekanntmachung des Hinweises auf die Patenterteilung: **29.06.2016**
(21) Anmeldenummer: 11779687.0
(22) Anmeldetag: 10.11.2011
(51) Int. Cl.: F04D 29/42, F04D 29/44, F04D 29/58

(54) **PUMPE**
PUMP
POMPE

(30) Priorität: 10.11.2010 DE 102010043727
(43) Veröffentlichungstag der Anmeldung: 18.09.2013
(73) Patentinhaber: E.G.O. Elektro-Gerätebau GmbH, 75038 Oberderdingen (DE)
(72) Erfinder: BLOCK, Volker, 75015 Bretten (DE); ALBERT, Tobias, 76703 Kraichtal (DE)
(74) Vertreter: Patentanwälte Ruff, Wilhelm, Beier, Dauster & Partner mbB
(86) Internationale Anmeldenummer: PCT/EP2011/069810
(87) Internationale Veröffentlichungsnummer: WO 2012/062839

(56) Entgegenhaltungen:
- EP-A2- 2 221 485
- EP-B1- 1 201 933
- DE-A1-102007 017 271

## Beschreibung

### Anwendungsgebiet und Stand der Technik

Die Erfindung betrifft eine Pumpe, insbesondere eine Flüssigkeitspumpe, welche einen Rotor bzw. Impeller in einem Pumpengehäuse aufweist.

Aus der EP 1 201 933 B1 ist eine Flüssigkeitspumpe bekannt, welche ein Pumpengehäuse mit einem Rotor bzw. Impeller darin aufweist. An einer Außenwandung der Pumpenkammer bzw. des Pumpengehäuses ist ein Heizelement vorgesehen.

Die WO 2010/034488 A1 beschreibt eine weitere Flüssigkeitspumpe mit einem Rotor bzw. Impeller in einem Pumpengehäuse. Hier kann ein Heizelement in einer Pumpenkammer des Pumpengehäuses vorgesehen sein, alternativ auch außen an einer Pumpenkammerwandung. Der Rotor weist einen zentralen und in axialer Richtung auf ihn gerichteten Zulauf auf. Ein Auslauf aus dem Pumpengehäuse ist außen am Rand der Pumpenkammerwandung vorgesehen in radialer Richtung.

Die EP 2 221 485 A2 beschreibt eine Flüssigkeitspumpe mit einem Impeller in einem Pumpengehäuse. Am Pumpenboden ist radial außerhalb des Impellers eine Rippe zur Beeinflussung der Form einer Pumpenkammer sowie der hydraulischen Eigenschaften der Pumpe vorgesehen.

Aus der DE 10 2007 017 271 A1 ist eine Pumpe mit einem Pumpengehäuse und einem Impeller darin bekannt. Außen an einer Pumpenkammerwandung ist eine Beheizung angeordnet. Leitelemente sind in einer Pumpenkammer oberhalb und außerhalb des Impellers rund um einen Einlass in die Pumpe vorgesehen.

### Aufgabe und Lösung

Der Erfindung liegt die Aufgabe zugrunde, eine eingangs genannte Pumpe zu schaffen, mit der Probleme des Standes der Technik vermieden werden können und insbesondere eine sehr effizient arbeitende sowie einfach herzustellende Pumpe geschaffen werden kann.

Gelöst wird diese Aufgabe durch eine Pumpe mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass das Pumpengehäuse eine Pumpenkammer mit einem Pumpenboden, einer Pumpenkammerwandung sowie einem Deckel darauf aufweist. Der Rotor dreht sich über dem Pumpenboden, vorteilhaft mit geringem Abstand dazu. Die Pumpenkammerwandung verläuft außen um den Rotor, vorteilhaft mit einem gewissen Abstand dazu. Ein Zulauf zu dem Rotor bzw. der Pumpenkammer ist zentral und in axialer Richtung auf den Rotor zu vorgesehen. Ein Auslauf aus dem Pumpengehäuse bzw. der Pumpenkammer ist außen am Rand des Pumpengehäuses bzw. der Pumpenkammerwandung vorgesehen.

Erfindungsgemäß weist die Pumpenkammerwandung eine Beheizung auf und es sind am Pumpenboden Leitelemente vorgesehen, die radial außerhalb des Rotors angeordnet sind, diesen also umgeben. Der Vorteil dieser Leitelemente liegt darin, dass sie den Flüssigkeitsstrom in der Pumpe besonders gut lenken, insbesondere hin an eine Pumpenkammerwandung, welche durch die Beheizung daran beheizt ist. Somit erfolgt ein optimierter Eintrag der Wärme von der Beheizung in die gepumpte Flüssigkeit. Die Leitelemente können bewirken, dass die Anzahl der Umdrehungen bzw. Umläufe des Wassers an der Pumpenkammerwandung und somit entlang der Beheizung erhöht wird bzw. eine zusätzliche Rotation des Wassers in der Pumpe entlang der beheizten Pumpenkammerwandung stattfindet. Aufgrund der flachen und sozusagen übergangsminimierten Anströmung der Pumpenkammerwandung kann ein Strömungsabriss vermieden werden, wobei der Winkel durch Ausgestaltung der Leitelemente möglichst flach bzw. spitz sein sollte. Dabei läuft die Flüssigkeitsströmung vorteilhaft entlang der Pumpenkammerwandung bis zum Auslauf.

Vorteilhaft sind die Leitelemente nicht nur am Pumpenboden vorgesehen, sondern sogar daran angeordnet bzw. befestigt. Vorteilhaft kann der Pumpenboden einstückig und einteilig mit den Leitelementen daran ausgebildet werden. Hier bietet sich eine Herstellung in einem Stück aus Kunststoff an. Somit ist zwar die Herstellung des Pumpenbodens etwas aufwendiger, es kann jedoch ein weiterer Montageschritt für die Leitelemente entfallen. Des Weiteren kann die Position der Leitelemente zum Rotor, der auch am Pumpenboden oder zumindest mit Bezug dazu gelagert sein kann, verbessert bzw. genauer ausgeführt werden. Dies kann die Wirksamkeit der Pumpe erhöhen. Ein weiterer Vorteil solcher Leitelemente liegt neben der erhöhten Wirksamkeit bzw. Heizwirkung der Pumpe auch darin, dass aufgrund einer besser geführten Strömung die Geräuschentwicklung in der Pumpe reduziert werden kann.

Bei der Erfindung sind die Leitelemente geschwungen ausgebildet in radialer Richtung. Dabei können sie in Umdrehungsrichtung des Rotors gebogen bzw. abgebogen sein. Sie weisen die Form von sogenannten Leitschaufeln auf für eine besonders günstige Führung der Flüssigkeitsströmung.

In Ausgestaltung der Erfindung ist es von Vorteil, wenn die Leitelemente bis kurz vor die Pumpenkammerwandung reichen. Somit erfolgt quasi das Anströmen der Innenseite der Pumpenkammerwandung möglichst zielgerichtet. Ein Abstand kann von wenigen Millimetern bis zu einem oder zwei Zentimeter kann ausreichen. Nach innen zu können die Leitelemente auch relativ nahe an den Rotor bzw. Impeller heranreichen. Ein Abstand kann hier wenige Millimeter betragen.

Vorteilhaft kann der Rotor etwas weiter in den Pumpenboden versenkt sein als untere und radial innen gelegene Bereiche der Leitelemente. Dies kann insbesondere für ein Rotorunterteil gelten, so dass auf dem Rotorunterteil verlaufende Rotorschaufeln in ihrem Verlauf von den Leitelementen quasi-kontinuierlich fortgesetzt werden. Diese Fortsetzung des Verlaufs gilt sowohl für eine Biegung entlang der Umdrehungsrichtung des Rotors als auch eine sonstige Biegung. Diese kann nämlich auch derart vorliegen, dass sowohl Rotorschaufeln als auch Leitelemente ab einem bestimmten Punkt von dem Pumpenboden mit gebogenem bzw. gekrümmtem Verlauf weg verlaufen. Bis zu diesem Punkt können die Rotorschaufeln von einem Rotor-Mittelbereich nach unten auf den Pumpenboden zu gekrümmt sein.

In einer Ausführung der Erfindung kann vorgesehen sein, dass die Pumpenkammer mit dem Deckel oben drauf bzw. ihrem Verschluss nach oben bis nahe an den Rotor gezogen ist, also in Richtung auf den Pumpenboden zu. Der Deckel ist dabei der Bereich der Pumpe, der um den Einlauf herum die Pumpenkammer nach oben begrenzt bzw. innerhalb der Pumpenkammerwandung liegt. Dabei kann sogar vorgesehen sein, dass der Deckel teilweise unterhalb des obersten Bereichs des Rotors liegt, vorzugsweise in dessen Rotor-Mittelbereich, so dass der Deckel mit seiner Form etwas dem Verlauf des Rotors folgt. Nach außen zu geht der Deckel dann wieder von dem Rotor weg und erhebt sich weit über diesen bzw. den Pumpenboden in Richtung auf die Pumpenkammerwandung zu. Dieses Abbiegen des Deckels weg von dem Rotor kann vorteilhaft in etwa am Außendurchmesser des Rotors erfolgen. Somit steigt der Deckel oberhalb der Leitelemente wieder stark an und gibt über diesen einen gewissen Raum frei, den die Flüssigkeitsströmung nutzen kann, um an der Pumpenkammerwandung entlang zu strömen.

Es können etwa drei bis zwanzig derartige Leitelemente an der Pumpe vorgesehen sein. Vorteilhaft sind es sechs bis acht Leitelemente. Es ist möglich, ebenso viele Rotorschaufeln vorzusehen wie Leitelemente. Dies muss jedoch nicht so sein, es können insbesondere auch mehr Leitelemente als Rotorschaufeln sein.

In weiterer Ausgestaltung der Erfindung kann der Auslauf der Pumpenkammer radial außen an der Pumpenkammer angeordnet sein. Er kann durch einen zunehmend nach oben von dem Pumpenboden weg ansteigenden Verlauf der Pumpenkammer gebildet sein. Die Pumpenkammer verläuft hier im oberen Bereich ringförmig, da radial nach innen ja der schräg nach oben gezogene Deckel der Pumpenkammer verläuft. Der Auslauf kann in Umdrehungsrichtung bzw. Umfangsrichtung aus der Pumpenkammer herausführen, quasi als tangentiales Ausstoßen der Flüssigkeit.

Vorteilhaft ist die Pumpenkammerwandung mit dem Heizelement daran einstückig bzw. einteilig ausgebildet. Wenn hier ein Stoß odgl. in Umfangsrichtung vermieden werden kann, kann die Flüssigkeit an einer glatten Fläche entlang strömen und es gibt nicht so viele Verwirbelungen. Dazu wird zwar im Vergleich zu einer verwirbelten Flüssigkeitsströmung der Wärmeübergang zwar etwas verschlechtert. Dies kann jedoch leicht dadurch ausgeglichen werden, dass gerade auch die Leitelemente eine zusätzliche Rotation der Flüssigkeitsströmung entlang der beheizten Pumpenkammerwandung bewirken, damit eine entsprechende Wärmeabnahme bzw. Erwärmung der Flüssigkeit stattfinden kann.

### Kurzbeschreibung der Zeichnungen

Ein Ausführungsbeispiel der Erfindung ist in den Zeichnungen schematisch dargestellt und wird im folgenden näher erläutert. In den Zeichnungen zeigen:
- Fig. 1: einen Schnitt durch eine erfindungsgemäße Pumpe,
- Fig. 2: eine schräge Draufsicht auf eine teilweise zerlegte Pumpe bzw. eine Sicht in deren Gehäuse und
- Fig. 3: eine Draufsicht auf die Darstellung gemäß Fig. 2.

### Detaillierte Beschreibung des Ausführungsbeispiels

In Fig. 1 ist eine Pumpe 11 dargestellt, die als Flüssigkeitspumpe besonders gut für eine Geschirrspülmaschine oder eine Waschmaschine eingesetzt werden kann. Die Pumpe 11 weist ein Pumpengehäuse 12 auf, dessen Verlauf durch die quasi karierte Schraffierung zu ersehen ist. Dabei ist zu erkennen, dass in bzw. an einem Gehäuseboden 13 ein Motor 14 zum Antrieb der Pumpe 11 angeordnet ist.

Ein Deckel 15 des Pumpengehäuses 12 ist mit einer von außen nach innen gehenden Vertiefung 15' nach unten ausgebildet, die umlaufend etwa gleichen Abstand vom Gehäuseboden 13 aufweist. Innerhalb der Vertiefung 15' befindet sich ein Einlaufrohr 16, welches einstückig an dem Deckel 15 angeformt ist. Es ist genau zentral über der strichpunktiert dargestellten mittleren Längsachse der Pumpe 11 angeordnet, auf welcher auch eine Drehachse des Motors 14 liegt.

Gehäuseboden 13 und Deckel 15 sind mit einer Seitenwand 17 miteinander verbunden bzw. diese drei Teile bilden das Pumpengehäuse 12 im Wesentlichen. Wie zu erkennen ist, ohne dass es näher erläutert wird, liegt die Seitenwand 17 mittels mehrerer Dichtungen 18 abgedichtet an Gehäuseboden 13 und Deckel 15 an.

Die Seitenwand 17 ist hier als Heizelement ausgebildet. Dazu besteht sie vorteilhaft aus einem Trägermaterial wie Metall, insbesondere Edelstahl, unter Umständen alternativ aus temperaturbeständigem Kunststoff. Auf dieses Trägermaterial ist ein Heizelement in flächiger Art und Weise aufgebracht, was unter Umständen wie üblich und mit einer Isolierschicht darunter erfolgen kann. Vorteilhaft erfolgt dies an der Außenseite, was einen elektrischen Anschluss erleichtert und Isolationsprobleme verringert. Die Heizelemente können vorteilhaft in Dickschichttechnik aufgebracht sein, was dem Fachmann grundsätzlich bekannt ist und deswegen hier nicht näher erläutert wird.

Knapp oberhalb des Gehäusebodens 13 ist auf einer Welle des Motors 14 ein Impeller 20 als Rotor gelagert, dessen Form an sich ebenfalls bekannt ist. Er weist Impellerschaufeln 21 auf, welche in der Schnittdarstellung in Fig. 1 weniger gut ersehen werden können, weswegen auf die Schrägansicht der Fig. 2 verwiesen wird.

Zu der Gestaltung des Deckels ist noch zu sagen, dass sich deren oberer Rand allmählich in Umfangsrichtung nach oben zieht bis zu der Erhöhung 15". Diese geht dann über in ein Auslaufrohr 19, wie es an sich von derartigen Impellerpumpen grundsätzlich ebenfalls bekannt ist.

Über zwei äußere Verbinder 22 werden die drei Teile des Pumpengehäuses 12 zusammengehalten. Gemäß der Darstellung in den Fig. 2 und 3 sind vier solcher Verbinder 22 vorgesehen.

Auf der Oberseite des Gehäusebodens 13, der aus Kunststoff besteht, sind mehrere Leitelemente 24 vorgesehen. Wie aus dem rechten Leitelement 24 in geschnittener Darstellung in Fig. 1 zu ersehen ist, sind die sieben Leitelemente 24 einstückig an dem Gehäuseboden 13 angeformt, insbesondere mit angespritzt. Dies ist bei einer Herstellung aus Kunststoff kein Problem. Die längliche und geschwungene bzw. gebogene Form der Leitelemente 24 ist aus den Fig. 2 und 3 ebenfalls gut zu erkennen. Sie reichen nach innen zu bis knapp an den Impeller 20 und nach außen haben sie etwas Abstand zu der Seitenwand 17, beispielsweise einige Millimeter. Dabei fällt auf, dass sieben Leitelemente 24 vorgesehen sind und fünf Impellerschaufeln 21. Diese sind in der Draufsicht gestrichelt dargestellt. Außerdem zeigt die Fig. 3, dass die Krümmung der Impellerschaufeln 21 umgekehrt ist zu der Krümmung der Leitelemente 24. Aber auch dies ist für den Fachmann grundsätzlich bekannt.

Des weiteren sind, wie aus Fig. 1 und 2 zu erkennen ist, die Leitelemente 24 so ausgebildet, dass sie in dem Bereich zum Impeller 20 hin in etwa dessen Höhe aufweisen bzw. die Höhe der Impellerschaufeln 21 etwas übertreffen. Die Höhe der Leitschaufeln kann im Schaufehlverlauf auch variieren, sie kann beilspielsweise nach außen hin abnehmen und unter Umständen sogar gleich null werden.

Aus der Fig. 1 ist noch zu erkennen, dass der Gehäuseboden 13 in dem Bereich, in dem die Leitelemente 24 darauf sitzen bzw. angeformt sind, nach außen zu nach oben gezogen ist, also außerhalb des Impellers 20 hochgezogen ist. Dadurch wird auch eine Bewegung des mit der Pumpe 11 geförderten Wassers nach oben zu begünstigt bzw. bewirkt. Das geförderte Wasser führt mehrere Umdrehungen im Inneren des Pumpengehäuses 12 aus, bevor es soweit nach oben gefördert ist, dass es durch die Erhöhung 15' und das Auslaufrohr 19 die Pumpe 11 wieder verlässt. Eine Art Prallplatte hilft dabei das Wasser nach oben zu befördern. Sie trägt jedoch nicht zu der Anzahl der Wasserumdrehungen bei. Es ist aus der Fig. 1 auch zu erkennen, dass das Innere des Pumpengehäuses eigentlich im Wesentlichen ein kreisringartiges Volumen bildet. Insbesondere ist bei dieser Form des Pumpengehäuses 12 bzw. eines Innenraums zu beachten, dass das Verhältnis zwischen Volumen und Fläche der Seitenwand 17 relativ gering ist, also dass die Seitenwand 17 relativ groß ist im Vergleich zum Volumen. Dies lässt sich quasi an dem Abstand zwischen der Seitenwand 17 und dem Deckel 15 oberhalb der Vertiefung 15' des Deckels erkennen. Falls das gesamte Pumpengehäuse 12 mit zu förderndem Wasser gefüllt ist, kann ein an der Seitenwand 17 entlang strömendes Wasservolumen durch deren Heizelementfunktion sehr gut erwärmt werden. Der Umstand, dass das geförderte Wasser eben mehrere Umläufe in dem Pumpengehäuse 12 macht, wie zuvor erläutert, verbessert diese Wirkung noch.

Zur Bewegung bzw. Führung des Wassers sind eben die genannten Leitelemente 24 von großer Bedeutung. Sie versetzen das Wasser zusätzlich in Drehung und leiten es in dem eingangs genannten flachen Winkel an die Seitenwand 17 heran. So ergibt sich eine sehr gute und schnelle angelegte Strömung. Mit dem Impeller 20 bzw. dessen Impellerschaufeln 21 alleine ist dies kaum so gut erreichbar.

Der weitere erfindungsgemäße Vorteil der bevorzugten integralen Anformung der Leitelemente 24 am Gehäuseboden 13 liegt in der einfacheren Herstellbarkeit, weil nämlich so der Gehäuseboden 13 insgesamt als Kunststoffspritzteil hergestellt werden kann. Dadurch sind die Leitelemente 24 auch erheblich stabiler am Gehäuseboden 13 angebracht. Des weiteren können sie mit weichen Übergängen und ohne Spalte odgl. am Gehäuseboden 13 vorgesehen sein, so dass hier die Flüssigkeitsströmung möglichst gut und in gewünschtem Maß geleitet werden kann. Dadurch, dass der Impeller 20 gemäß Fig. 1 etwas tiefer in den Gehäuseboden 13 versenkt ist, kann erreicht werden, dass radial außerhalb davon der Gehäuseboden 13 genau in den unteren Bereichen der Impellerschaufeln 21 nach außen geführt ist. Auch so kann die Flüssigkeitsströmung möglichst vorteilhaft geführt sein.

Die Seitenwand 17 kann, wie aus den Fig. 2 und 3 zu ersehen ist, als geschlossener Kreisring ausgebildet sein, also ohne Stoß odgl.. Entweder kann sie aus einem nahtlosen Rohr bestehen bzw. von einem längeren solchen Rohr abgeschnitten sein. Alternativ kann sie aus einem Blechstreifen gebogen sein, dessen Endkante auf Stoß verbunden werden, allerdings eben glatt bzw. so, dass der Stoß nachträglich geschlossen und geglättet ist. Das nachträgliche Aufbringen der Heizeinrichtung darauf ist kein Problem, da vor allem auch Dickschichtheizelemente auf gewölbte Flächen aufgebracht werden können durch entsprechende Druckverfahren.

## Patentansprüche

1. Pumpe (1) insbesondere Flüssigkeitspumpe, mit einem Rotor bzw. Impeller (20) in einem Pumpengehäuse (12), das eine Pumpenkammer, einen Pumpenboden (13), eine Pumpenkammerwandung (17) sowie einen Deckel (15) aufweist, wobei sich der Rotor über einem Pumpenboden dreht mit geringem Abstand dazu, wobei außen um den Rotor die Pumpenkammerwandung vorgesehen ist, wobei ein Zulauf zu dem Rotor zentral und in axialer Richtung auf den Rotor zu vorgesehen ist und ein Auslauf (19) aus dem Pumpengehäuse außen am Rand der Pumpenkammerwandung vorgesehen ist, wobei am Pumpenboden Leitelemente (24) vorgesehen sind, die radial außerhalb des Impellers angeordnet sind, **dadurch gekennzeichnet, dass** an der Pumpenkammerwandung eine Beheizung angeordnet ist und dass die Leitelemente als Leitschaufeln geschwungen verlaufen in radialer Richtung.

2. Pumpe nach Anspruch 1, **dadurch gekennzeichnet, dass** der Pumpenboden einstückig und einteilig mit den Leitelementen daran ausgebildet ist, vorzugsweise aus Kunststoff.

3. Pumpe nach Anspruch 1 oder 2, **dadurch gekennzeichnet, dass** die Leitelemente so ausgebildet sind, dass die Flüssigkeitsströmung nach dem Austritt aus dem Rotor in einem spitzen Winkel auf die Pumpenkammerwandung trifft, und vorzugsweise entlang der Pumpenkammerwandung weiter strömt bis zum Auslauf.

4. Pumpe nach einem der vorhergehenden Ansprüche, **dadurch gekennzeichnet, dass** die Leitelemente in Umdrehungsrichtung des Rotors gebogen bzw. abgebogen sind.

5. Pumpe nach einem der vorhergehenden Ansprüche, **dadurch gekennzeichnet, dass** die Leitelemente bis kurz vor die Pumpenkammerwandung reichen.

6. Pumpe nach einem der vorhergehenden Ansprüche, **dadurch gekennzeichnet, dass** der Rotor etwas weiter in den Pumpenboden versenkt ist als untere Bereiche der Leitelemente, wobei vorzugsweise Rotorschaufeln des Rotors in ihrem Verlauf eine kontinuierliche Fortsetzung finden in den Leitelementen, insbesondere auch mit einer Biegung und/oder einem gekrümmten Verlauf vom Pumpenboden weg.

7. Pumpe nach einem der vorhergehenden Ansprüche, **dadurch gekennzeichnet, dass** die Pumpenkammer mit dem Deckel oben bis nahe an den Rotor gezogen ist bzw. an eine zu dem Einlauf hin weisende Oberseite des Rotors, wobei vorzugsweise der Deckel als obere Begrenzung der Pumpenkammer um den Einlauf herum radial außerhalb des Rotors von diesem wieder weg verlaufend ausgebildet ist nach außen, wobei dieser Bereich oberhalb der Leitelemente liegt.

8. Pumpe nach einem der vorhergehenden Ansprüche, **gekennzeichnet durch** 3 bis 20 derartige Leitelemente, insbesondere 6 bis 8, wobei vorzugsweise so viele Leitelemente vorgesehen sind wie Schaufeln am Rotor bzw. Impeller.

9. Pumpe nach einem der vorhergehenden Ansprüche, **dadurch gekennzeichnet, dass** der Auslauf der Pumpenkammer radial außen an der Pumpenkammer angeordnet ist und insbesondere als zunehmend nach oben von dem Pumpenboden weg ansteigender Verlauf der in diesem oberen Bereich ringförmig verlaufenden Pumpenkammer ausgebildet ist, wobei vorzugsweise der Auslauf in radialer Richtung aus der Pumpenkammer führt.

10. Pumpe nach einem der vorhergehenden Ansprüche, **dadurch gekennzeichnet, dass** die Pumpenkammerwandung mit dem Heizelement daran einstückig bzw. einteilig ausgebildet ist ohne Stoß odgl. in Umfangsrichtung.

## Claims

1. A pump (1), in particular a liquid pump, including a rotor or an impeller (20) in a pump housing (12) which comprises a pump chamber, a pump bottom (13), a pump chamber wall (17) as well as a cover (15), wherein the rotor rotates above a pump bottom at a small distance thereto, wherein the pump chamber wall is provided around the rotor exterior, wherein an inlet to the rotor is provided centrally and in axial direction towards the rotor and an outlet (19) from the pump housing is provided on the outer periphery of the pump chamber wall, wherein guide elements (24) are provided at the pump bottom, which are arranged radially outside the impeller, **characterized in that** a heating means is provided on the pump chamber wall, and **in that** the guide elements extend as guide blades in a curved manner in radial direction.

2. The pump according to claim 1, **characterized in that** the pump bottom is configured integrally and in one piece with the guide elements thereon, preferably made of plastic.

3. The pump according to claim 1 or 2, **characterized in that** the guide elements are configured such that the liquid flow after exiting the rotor impacts the pump chamber wall at an acute angle, und preferably streams further along the pump chamber wall up to the outlet.

4. The pump according to any of the preceding claims, **characterized in that** the guide elements are bent or bent-off into the rotation direction of the rotor.

5. The pump according to any of the preceding claims, **characterized in that** the guide elements extend almost as far as up to the pump chamber wall.

6. The pump according to any of the preceding claims, **characterized in that** the rotor is slightly more embedded into the pump bottom than lower parts of the guide elements, wherein preferably rotor blades of the rotor in the course thereof have a steady continuation in the guide elements, in particular also with a bend and/or a curved form away from the pump bottom.

7. The pump according to any of the preceding claims, **characterized in that** the pump chamber with the cover on top extends almost up to the rotor or to an upper side of the rotor facing the inlet, wherein preferably the cover is configured as upper boundary of the pump chamber around the inlet radially outside the rotor extending away again from said rotor outwards, wherein said region is above the guide elements.

8. The pump according to any of the preceding claims, **characterized in that** 3 to 20 of such guide elements are provided, in particular 6 to 8, wherein preferably as much guide elements as blades on the rotor or impeller, respectively, are provided.

9. The pump according to any of the preceding claims, **characterized in that** the outlet from the pump chamber is arranged radially outside on the pump chamber and in particular is configured as a course ascending more and more upwards away from the pump bottom of the pump chamber having a ring shape in this upper region, wherein preferably the outlet leads out of the pump chamber in radial direction.

10. The pump according to any of the preceding claims, **characterized in that** the pump chamber wall is configured integrally or in one piece with the heating element thereon and without a joint or the like in the circumferential direction.

## Revendications

1. Pompe (1), en particulier pompe à liquide, comprenant un rotor ou une hélice (20) dans un boîtier de pompe (12), qui présente une chambre de pompe, un fond de pompe (13), une paroi de chambre de pompe (17) ainsi qu'un couvercle (15), le rotor tournant au-dessus d'un fond de pompe à faible distance de celui-ci, la paroi de chambre de pompe étant prévue à l'extérieur autour du rotor, une alimentation au rotor étant prévue centralement et dans la direction axiale vers le rotor et une sortie (19) hors du boîtier de pompe étant prévue à l'extérieur au niveau du bord de la paroi de chambre de pompe, des éléments directeurs (24) étant prévus au niveau du fond de pompe, lesquels sont disposés radialement à l'extérieur de l'hélice, **caractérisée en ce qu'**un chauffage est prévu au niveau de la paroi de chambre de pompe et **en ce que** les éléments directeurs s'étendent dans la direction radiale sous forme courbe en tant qu'aubes directrices.

2. Pompe selon la revendication 1, **caractérisée en ce que** le fond de pompe est réalisé en une partie et d'une seule pièce avec les éléments directeurs, de préférence en plastique.

3. Pompe selon la revendication 1 ou 2, **caractérisée en ce que** les éléments directeurs sont réalisés de telle sorte que l'écoulement de liquide parvienne après sa sortie du rotor avec un angle aigu contre la paroi de chambre de pompe, et de préférence continue de s'écouler le long de la paroi de chambre de pompe jusqu'à la sortie.

4. Pompe selon l'une quelconque des revendications précédentes, **caractérisée en ce que** les éléments directeurs sont cintrés ou recourbés dans le sens de rotation du rotor.

5. Pompe selon l'une quelconque des revendications précédentes, **caractérisée en ce que** les éléments directeurs s'étendent presque jusqu'à la paroi de chambre de pompe.

6. Pompe selon l'une quelconque des revendications précédentes, **caractérisée en ce que** le rotor est un peu plus renfoncé dans le fond de pompe que des régions inférieures des éléments directeurs, des pales de rotor du rotor ayant une allure se prolongeant de préférence en continu par les éléments directeurs, en particulier avec une courbure et/ou une allure courbe en s'éloignant du fond de pompe.

7. Pompe selon l'une quelconque des revendications précédentes, **caractérisée en ce que** la chambre de pompe avec le couvercle est tirée vers le haut jusqu'à proximité du rotor ou d'un côté supérieur du rotor tourné vers l'entrée, le couvercle étant réalisé de préférence en tant que limitation supérieure de la chambre de pompe autour de l'entrée radialement à l'extérieur du rotor de manière à s'étendre de nouveau à l'écart de celui-ci vers l'extérieur, cette région étant située au-dessus des éléments directeurs.

8. Pompe selon l'une quelconque des revendications précédentes, **caractérisée par** 3 à 20 éléments directeurs de ce type, en particulier 6 à 8, de préférence autant d'éléments directeurs que de pales sur le rotor ou l'hélice étant prévus.

9. Pompe selon l'une quelconque des revendications précédentes, **caractérisée en ce que** la sortie de la chambre de pompe est disposée radialement à l'extérieur au niveau de la chambre de pompe et est réalisée notamment en tant qu'allure de la chambre de pompe s'étendant sous forme annulaire dans cette région supérieure, montant à l'écart du fond de pompe de plus en plus vers le haut, de préférence la sortie conduisant dans la direction radiale hors de la chambre de pompe.

10. Pompe selon l'une quelconque des revendications précédentes, **caractérisée en ce que** la paroi de chambre de pompe est réalisée en une partie ou d'une seule pièce avec l'élément de chauffage sans gradin ou similaire dans la direction périphérique.
